# EUROPÄISCHE PATENTSCHRIFT

(11) **EP 1 799 070 B1**
(45) Veröffentlichungstag und Bekanntmachung des Hinweises auf die Patenterteilung: **17.12.2008**
(21) Anmeldenummer: 05796647.5
(22) Anmeldetag: 21.09.2005
(51) Int. Cl.: A45D 34/04, B65D 51/32, B65D 35/36

(54) **AUFTRAGVORRICHTUNG**
APPLICATION DEVICE
DISPOSITIF D'APPLICATION

(30) Priorität: 21.09.2004 DE 202004014687 U
(43) Veröffentlichungstag der Anmeldung: 27.06.2007
(73) Patentinhaber: Schwan-STABILO Cosmetics GmbH & Co. KG, 90562 Heroldsberg (DE)
(72) Erfinder: BABEL, Guenter, 90461 Nürnberg (DE); DRÖGSLER, Klaus, 91315 Höchstadt an der Aisch (DE); LORENZ, Britta, 90489 Nürnberg (DE)
(74) Vertreter: Eisenführ, Speiser & Partner
(86) Internationale Anmeldenummer: PCT/EP2005/010218
(87) Internationale Veröffentlichungsnummer: WO 2006/032482

(56) Entgegenhaltungen:
- EP-A- 1 273 526
- GB-A- 1 349 659
- US-A1- 2002 057 939
- US-A1- 2003 063 945

## Beschreibung

Die Erfindung betrifft eine Auftragvorrichtung für ein flüssiges, gelartiges, pastöses oder pulverförmiges Produkt, insbesondere ein kosmetisches Produkt gemäß dem Oberbegriff des Anspruchs 1. Eine derartige Auftragvorrichtung ist beispielsweise aus GB 1 349 659 A bekannt. Weiterer relevanter Stand der Technik ist in EP 1 273 526 A1 offenbart. Die erfindungsgemäße Vorrichtung kann zum Auftragen von Pflegeprodukten oder von dekorativen Kosmetikprodukten dienen. Bei dem kosmetischen Produkt kann es sich beispielsweise um Make-up, Wangenrouge, Lippenrouge, Lippenbalsam, Mascara, Haar-Mascara, Lidschatten, Lipliner, Eyeliner, Pflegeprodukte, Sonnenprodukte oder punktuell aufzutragende Produkte wie Antifaltenprodukte, Anti-Akne-Produkte oder pharmazeutische oder dermatologische Spezialitäten handeln.

Gattungsgemäße Auftragvorrichtungen bestehen üblicherweise aus einem meist länglichen Behälter, welcher das kosmetische Produkt aufnehmen kann und der mit einem mit einem Gewinde versehenen Hals ausgestattet ist. Der Behälter kann verschlossen werden, indem man eine abnehmbare Kappe als Verschlusselement auf den Hals des Behälters dichtend aufschraubt.

An dem Verschlusselement ist eine Applikatoreinheit angebracht. Dies kann beispielsweise in der Weise ausgestaltet sein, dass mit der abnehmbaren Kappe ein Stiel unlösbar verbunden ist, der an seinem freien Ende ein Applikatorelement trägt. Im Hals des Behältnisses sind üblicherweise Mittel zum Abstreifen des Applikationselements und des Stiels angebracht, um einen Überschuss an dem aufzutragenden Produkt zu entfernen. Eine derartige Auftragvorrichtung ist beispielsweise aus DE 37 30 838 A1 bekannt.

Nachteilig bei Auftragvorrichtungen der genannten Art ist, dass das Applikatorelement bestimmungsgemäß und wiederholt mit der Oberfläche des menschlichen Körpers, also mit Haut, Semischleimhäuten, Schleimhäuten sowie Haaren und anschließend wieder mit dem kosmetischen Produkt in Kontakt kommt. Die Oberfläche des menschlichen Körpers ist aber niemals steril, sondern weist immer eine mehr oder minder ausgeprägte Keimflora auf, die neben ubiquitär vorkommenden, an sich harmlosen Mikroorganismen auch pathogene Keime aufweisen kann. Der wiederholte Kontakt des Applikatorelements mit der Oberfläche der menschlichen Haut einerseits und dem aufzutragenden Produkt andererseits stellt somit ein ernsthaftes hygienisches Problem dar, welches durch den Einsatz von Konservierungsmitteln in derartigen Produkten nicht beherrschbar ist. Konservierungsmittel dienen zwar dem Produktschutz, jedoch nicht einer vorbeugenden Hygiene im Sinne einer Desinfektion des Applikatorelements. Zu erwähnen ist noch, dass kosmetische Produkte, insbesondere wenn sie in Emulsionsform vorliegen, einen vortrefflichen Nährboden für Mikroorganismen darstellen.

Aus diesem Grunde wurden beispielsweise in EP 0 860 124 B1 oder DE 199 49 675 A1 technische Lösungen vorgeschlagen, bei denen in einer wiederverschließbaren Auftragvorrichtung das Applikatorelement getrennt vom kosmetischen Produkt aufbewahrt wird, wenn es nicht in Benutzung ist. Diese Vorschläge lösen aber das dargestellte technische Problem nur scheinbar, da auf dem Applikatorelement immer eine Restmenge an kosmetischem Produkt verbleibt, die mit einer vergleichsweise großen Menge an Hautkeimen in Berührung gekommen ist. Das Applikatorelement besitzt zudem noch eine vergleichsweise große Oberfläche und bietet den Mikroorganismen somit noch verbesserte Lebensbedingungen. Bei der nächsten Benutzung kommt dann das Applikatorelement, auf dem sich nunmehr eine umfangreiche Keimflora entwickelt haben kann, erneut mit dem kosmetischen Produkt im Behälter in Kontakt, und es kann sich so ein durchaus verhängnisvoller Kreislauf entwickeln.

Weiterhin nachteilig ist die Tatsache, dass durch das Prinzip des Abstreifens zum einen die Gestaltungsmöglichkeiten für das Applikatorelement eingeschränkt sind und zum anderen das Applikatorelement einem nicht unbeträchtlichen Verschleiß unterliegt. Ein Applikatorelement muss aus einem relativ weichen und flexiblen Material bestehen, um ihm angenehme Applikationseigenschaften zu verleihen. Die Abstreifelemente dagegen müssen zwar gleichfalls aus einem flexiblem Material bestehen, aber deutlich härter sein, um ihren angedachten Zweck zu erfüllen. Neben Bürsten sind daher für die Applikatorelemente spatelähnliche Formen oder abgeschrägte zylindrische Elemente, sog. "Deerfoot-Applikatoren" gebräuchlich. Klassische Pinsel in Verbindung mit den dargestellten Systemen konnten sich im Markt nicht etablieren, da anfänglich geschlossene Haarbündel beim Durchführen durch ein Abstreifelement aufgespreizt werden, wodurch es dann nicht mehr möglich ist, mit einem derart veränderten Pinsel noch feine Konturen zu zeichnen. Bei kosmetischen Zubereitungen wie Liplinern oder Eyelinern ist aber das Zeichnen feiner Linien unbedingt erforderlich, ebenso beim Nachzeichnen der Augenbrauen.

Aus der vorveröffentlichten US-Anmeldung 2003/0063945, die den nächstkommenden Stand der Technik bildet, von dem die vorliegenden Erfindung ausgeht, ist eine Auftragvorrichtung der eingangs genannten Art entnehmbar. Bei dieser vorbekannten Auftragvorrichtung ist die Applikatoreinheit oberhalb des eigentlichen, das aufzutragende Produkt aufnehmenden Behälters in einer Aufbewahrungseinrichtung angeordnet, die teleskopartig in den eigentlichen Behälter rege versibel verschiebbar ist. Zwischen der Applikatoreinheit bzw. der hierzu gehörenden Aufbewahrungseinrichtung und dem aufzutragenden Produkt ist ein ebenfalls reversibel in den Behälter hineinbewegbarer Kolben vorgesehen, welcher zusammen mit der Aufbewahrungseinrichtung für die Applikatoreinheit bewegbar ist. Um das aufzutragende Produkt an die Applikatoreinheit zu bringen, ist der Kolben mit einer zentrisch angeordneten Durchtrittsöffnung versehen, welche durch ein elastisches Verschlusselement reversibel verschließbar ist. Wird die Aufbewahrungseinrichtung und der Kolben zusammen in den Behälter hinein bewegt, so gelangt das aufzutragende Produkt über die Durchtrittsöffnung an die Applikatoreinheit, tränkt diese und ermöglicht so den Auftrag des aufzutragenden Produkts. Hierbei hat es sich als nachteilig erwiesen, dass trotz des Verschlusselementes die Applikatoreinheit und das im Behälter befindliche Produkt nicht voneinander getrennt sind, sondern über das Verschlusselement ein ständiger Produktaustausch zwischen dem in dem Behälter befindlichen Vorrat an dem aufzutragenden Produkt auf den Applikator möglich ist. Hierdurch können die vorstehend geschilderten Nachteile auftreten.

Hiervon ausgehend liegt der Erfindung die Aufgabe zugrunde, eine Auftragvorrichtung der vorgenannten Art derart auszubilden, dass zum einen in geschlossenem Zustand keine Wechselwirkung zwischen Applikatoreinheit und kosmetischem Produkt eintreten kann und dass zum anderen bei der Entnahme von einem aufzutragenden Produkt aus dem Behälter vor der Anwendung des Produktes ebenfalls keine Wechselwirkung zwischen Applikatoreinheit und dem Produkt eintreten kann.

Die vorstehende Aufgabe wird durch die Merkmale des Anspruchs 1 gelöst. In den sich daran anschließenden Ansprüchen 2 bis 10 finden sich vorteilhafte Ausgestaltungen hierzu.

Durch das Vorsehen der Mittel zum aktiven Fördern des in dem Behälter befindlichen Produkts an dem Behälter besteht die Möglichkeit, dass im Gegensatz zu dem vorstehend diskutierten Stand der Technik die Applikatoreinheit bzw. dessen Applikatorelement auch beim Aufnehmen des in dem Behälter befindlichen Produktes mit diesem nicht innerhalb des Behälters in Berührung kommt, sondern außerhalb des Behälters nur lediglich das unmittelbar aufzutragende Produkt aufnimmt. Selbst wenn die Applikatoreinheit bereits Keime trägt, werden diese nicht auf das noch im Behälter befindliche Produkt übertragen. Somit ist sichergestellt, dass eine Verunreinigung des noch im Behälter befindlichen Produkts zuverlässig verhindert wird.

Die Mittel zum aktiven Fördern des Produkts können auf ganz unterschiedliche Weise ausgebildet sein. So besteht zum einen die Möglichkeit, dass die Mittel zum aktiven Fördern durch eine zumindest teilweise elastische Ausgestaltung des Behälters gebildet sind. Dabei kann beispielsweise der Behälter einen starren Außenrahmen aufweisen, in dessen Innerem ein Kunststoffbeutel oder Kunststoffschlauch eingefügt ist, der durch Durchbrechungen in dem starren Außenrahmen per Hand oder auf sonst eine geeignete Weise mit Druck beaufschlagt werden kann, so dass das im Behälter befindliche Produkt, insbesondere die gewünschte Menge hiervon, an der Austrittsöffnung nach Außen austritt und auf die Applikatoreinheit übertragen werden kann. Besonders bevorzugt ist hierbei, dass der Behälter durchgehend durch eine Tube aus flexiblem Kunststoffmaterial gebildet ist.

Eine weitere Möglichkeit für die Ausgestaltung der Mittel zum aktiven Fördern des im Behälter befindlichen Produkts besteht darin, dass diese durch eine mit dem Behälterinneren in Wirkverbindung stehende Pumpeinrichtung gebildet sind. Die Pumpeinrichtung kann dabei beispielsweise durch eine Kolben/Zylindereinheit oder aber durch eine mit geeigneten Mitteln bewegbare Membran gebildet sein. Grundsätzlich besteht die Möglichkeit, dass die Pumpeinrichtung an jeder beliebigen Stelle so angebracht werden kann, dass sie in Wirkverbindung mit dem Behälterinneren steht, um das dort befindliche Produkt mit einem entsprechenden Förderdruck beaufschlagen zu können. Eine sowohl unter räumlichen Gesichtspunkten als auch ästhetischen Gesichtspunkten besonders günstige Anordnung ergibt sich dadurch, dass die Pumpeinrichtung an dem Behälter in einer der Austrittsöffnung für das Produkt zumindest annähernd gegenüberliegenden Lage angeordnet ist.

Anzumerken ist noch, dass die Mittel zum aktiven Fördern auch durch ein unter Druck stehendes Gas gebildet sein können, welches auf das in dem Behälter befindliche Produkt einwirken kann und welches durch geeignete Steuermittel freigesetzt werden kann.

Die Aufbewahrungshülse kann im Inneren des Behälters auf verschiedene Art und Weisen angeordnet sein. So besteht zum einen die Möglichkeit, dass die Aufbewahrungshülse mit zumindest einer sich in Längsrichtung des Behälters erstreckenden Behälterwand verbunden ist. Ebenso besteht aber auch die Möglichkeit, dass die Aufbewahrungshülse zu den sich in Längsrichtung des Behälters erstreckenden Behälterwänden vollständig beabstandet ist, wobei besonders bevorzugt ist, dass die Aufbewahrungshülse im Wesentlichen koaxial zur Mittellängsachse des Behälters angeordnet ist. Hierbei ist es vorteilhaft, wenn die vorzugsweise auf der gleichen Seite befindliche Austrittsöffnung für das Produkt dezentral zur Mittellängsachse des Behälters angeordnet ist. Alternativ hierzu kann die Austrittsöffnung auf der gegenüberliegenden Seite des Behälters angeordnet sein.

Um auch ein unbeabsichtigtes in Kontakt bringen der Applikatoreinheit mit dem im Behälter befindlichen Produkt sicher zu stellen, hat es sich weiterhin als vorteilhaft erwiesen, wenn die Öffnungsweite der Austrittsöffnung kleiner ist als der Außendurchmesser der Applikatoreinheit. Die Öffnungsweite sollte dabei so bemessen sein, dass sie kleiner ist als der den kleinsten Außendurchmesser aufweisende Abschnitt der Applikatoreinheit. Hierbei ist insbesondere bedeutsam, dass die Applikatoreinheit beispielsweise an ihrem freien Ende ein Applikatorelement tragen kann, welches kegelförmig ausgebildet sein kann, so dass die Austrittsöffnung eine Öffnungsweite besitzen sollte, da durch die zwar die Spitze des Applikatorelements gerade noch wenige Längeneinheiten in das Innere der Austrittsöffnung eintauchen kann, jedoch nicht bis in das Behälterinnere und damit bis zu dem dort hervortretenden Produkt vordringen kann.

Um ein unbeabsichtigtes Lösen des Verschlusselementes von dem Behälter zu vermeiden, kann das Verschlusselement mit dem Behälter über eine Schaubverbindung, Schnappverbindung usw. verbunden sein. Je nach Steigung des verwendeten Gewindes kann aber auch bei einer Schraubverbindung eine unbeabsichtigtes Lösen des Verschlusselementes von dem Behälter eintreten. Daher hat es sich als vorteilhaft erwiesen, wenn im Inneren der Aufbewahrungshülse Festlegmittel zum reversiblen Festlegen der Applikatoreinheit vorgesehen sind. Hierbei können die Festlegmittel durch wenigstens ein an der Applikatoreinheit oder der Innenwand der Aufbewahrungshülse vorgesehenes Rastmittel, vorzugsweise wenigstens eine Erhebung gebildet sein, das mit mindestens einem an der Innenwand der Aufbewahrungshülse oder der Applikatoreinheit vorgesehenes Gegenrastmittel, vorzugsweise einer Ausnehmung zusammenwirkt.

Wie bereits vorstehend im Zusammenhang mit der Diskussion des Standes der Technik erläutert worden ist, kann das eigentliche Applikatorelement der Applikatoreinheit ganz unterschiedlich ausgeformt sein. Je nach gewähltem Material kann dabei das Applikatorelement formstabil oder nicht formstabil sein. Wird beispielsweise für das Applikatorelement eine eine kegelstumpfförmige Form aufweisende Bürste verwendet, so kann diese Form im Laufe des Gebrauches durch den beim Auftragen entstehenden Druck verändert werden. Gleiches gilt für ein Applikatorelement, welches aus einem weichen Schaumstoffmaterial besteht. Ist also die Applikatoreinheit an ihrem freien Ende mit einem Applikatorelement versehen, so hat es sich als vorteilhaft erwiesen, wenn im Inneren der Aufbewahrungshülse ein Formungsabschnitt bzw. Formgebungsabschnitt vorgesehen ist, der bei in der Aufbewahrungshülse angeordnete Applikatoreinheit das Applikatorelement zur Aufrechterhaltung dessen Form und/oder zur Wiederherstellung dessen Form formgebend umschließt.

Für die Ausgestaltung der Applikatoreinheit steht es dem Fachmann frei, die für seine Zwecke geeignete Form zu wählen. So kann die Applikatoreinheit zumindest an ihrem freien Ende ein Applikatorelement aufweisen, welches über ein Verbindungselement der Applikatoreinheit, vorzugsweise einen Stab, mit dem Verschlusselement vorzugsweise fest verbunden ist. Ist der Behälter und die Menge des Produktes so gewählt, dass dieses über einen längeren Gebrauchszeitraum Verwendung finden kann, so kann auch das Verbindungselement der Applikatoreinheit lösbar mit dem Verschlusselement verbunden sein. Schließlich besteht die Möglichkeit, dass die Applikatoreinheit lösbar verrastet an dem Verschlusselement anbringbar ist.

Um bei mit dem Verschlusselement verschlossenen Behälter das Eintreten von Luft über die Austrittsöffnung für das Produkt zu vermeiden, ist es weiterhin vorteilhaft, wenn das Verschlusselement zumindest eine Dichtfläche aufweist, die bei mit dem Behälter verbundenen Verschlusselement die Austrittsöffnung für das Produkt dicht abschließt.

Schließlich hat es sich als vorteilhaft erwiesen, wenn die Applikatoreinheit zumindest an ihrem freien Ende mit einem Applikatorelement versehen ist, dessen Material einen antimikrobiell wirksamen Stoff enthält. Dies kann beispielsweise ein Silberionendonator sein.

Weitere vorteilhafte Ausgestaltungen sowie ein Ausführungsbeispiel werden nachstehend in Verbindung mit den angehängten Zeichnungsfiguren erläutert. Hierbei ist darauf hinzuweisen, dass sich die während der Beschreibung verwendeten Begriffe "links", "rechts", "unten" und "oben" auf die Zeichnungsfiguren in einer Ausrichtung mit normal lesbaren Figurenbezeichnungen und Bezugszeichen beziehen. Hierbei ist:
- Fig. 1 a: eine perspektivische Seitenansicht auf eine erfindungsgemäße Auftragvorrichtung im geschlossenen Zustand;
- Fig. 1 b: eine zu Fig. 1a ähnliche perspektivische Seitenansicht auf eine erfindungsgemäße Auftragvorrichtung jedoch im geöffneten Zustand;
- Fig. 2a-2f: verschiedene Applikatoreinheiten der erfindungsgemäßen Auftragvorrichtung mitunterschiedlichen Applikatorelementen; und
- Fig. 3: eine im vergrößerten Maßstab wiedergegebene Längsschnittansicht durch die in Fig. 1a gezeigte erfindungsgemäße Auftragvorrichtung im geschlossenen Zustand.

Wie aus den Figuren 1a und 1b hervorgeht, besteht die erfindungsgemäße Auftragvorrichtung aus den beiden Hauptgruppen "Behälter B" und "Verschlusselement V". In dem Behälter B kann ein durch die Auftragvorrichtung aufzutragendes Produkt, beispielsweise ein kosmetisches Produkt, wie Make-up, Wangenrouge, Lippenrouge, Lippenbalsam, Mascara, Haar-Mascara, Lidschatten, Lipliner, Eyeliner, Pflegeprodukte und Sonnenprodukte oder ein punktuell aufzutragendes Produkt wie ein Antifaltenprodukt, Anti-Akne-Produkt oder pharmazeutische oder dermatologische Spezialitäten bevorratet werden. Wie sich aus einem Vergleich der Fig. 1a mit der Fig. 1b ergibt, wirkt das Verschlusselement V reversibel mit dem Behälter B in der Weise zusammen, dass es in der in Fig. 1a gezeigten Schließstellung mit dem Behälter B verbunden ist und in der in Fig. 1b gezeigten Öffnungs- bzw. Abgabestellung vollständig von dem Behälter B abnehmbar ist.

Aus einer Zusammenschau der Figuren 1a, 1b und 3 geht hervor, dass der Behälter B die Form einer Tube mit einer Mittellängsachse M aufweist, die bei mit dem Behälter B verbundenen Verschlusselement V auch die Mittellängsachse M des Verschlusselements V ist. Die Tube wird aus einem den gewünschten Außendurchmesser für die fertige Tube aufweisenden Röhrchen 10 aus flexiblem Kunststoffmaterial gebildet, dessen eines stirnseitiges Ende 12 mittels einer Querverschweißung 12a mediumsdicht verschlossen ist. An dem zu dem verschlossenen Ende 12 gegenüberliegenden stirnseitigen Ende 14 ist das Tubenröhrchen 10 mit einem Hals 16 versehen, der einen zumindest annähernd kreisförmigen Querschnitt besitzt und der auf seiner Außenumfangsfläche mit einem Außengewinde 18 versehen ist. Das Gewinde 18 dient für einen Schraubeingriff mit dem Verschlusselement V, wenn dieses mit dem Behälter B in der Schließstellung verbunden wird.

Es ist anzumerken, dass, wie es sich dies aus Fig. 3 ergibt, der Außendurchmesser des Halses 16 gegenüber dem Außendurchmesser des Behälters B so verringert ist, dass bei auf den Behälter B aufgeschraubtem Verschlusselement V die Außenumfangswand des Verschlusselementes V, welche an den Behälter B angrenzt, mit der Außenumfangswand des Behälters B im Bereich des Überganges von dem Hals 16 zu dem übrigen Körper des Behälters B fluchtet.

Wie aus den Figuren 1b und 3 erkennbar ist, besitzt der Behälter B an seinem dem durch die Schweißnaht 12a verschlossenen Ende 12 gegenüberliegenden Ende 14 eine Austrittsöffnung 20 für ein Austragen des im Behälter B befindlichen Produkts. Die Austrittsöffnung 20 ist dezentral, aber parallel ausgerichtet zur Mittellängsachse M des Behälters B angeordnet. Wie aus Fig. 1b entnehmbar ist, ist die Austrittsöffnung 20 an einem in etwa keilförmig bzw. flossenartig ausgebildeten Kanal 22 angeordnet, welcher einstückig mit dem Behälter B verbunden ist. Aus Fig. 3 ist ersichtlich, dass der Kanal 22 sich in Richtung der Austrittsöffnung 20 in seinem Querschnitt im Inneren verjüngt. Hierdurch wird eine Düsenwirkung erzielt, die ein genaues Justieren der aus dem Behälter B auszutragenden Menge des Produktes erlaubt.

Das Austragen des Produktes erfolgt dadurch, dass auf die Außenumfangsfläche des Behälters B beispielsweise per Hand ein Druck ausgeübt wird. Hierdurch wird die aus einem flexiblem Kunststoffmaterial bestehende Behälterwand nach Innen verschoben, so dass das im Behälter B befindliche Produkt aus dem Behälter B herausgedrückt wird. Sobald der Behälter B von dem Druck entlastet wird, kehrt die Behälterwand in ihrer Ausgangstellung zurück, so dass kein weiteres Produkt nach außen gefördert wird.

Aus Fig. 3 ist weiterhin ersichtlich, dass koaxial zu der Mittellängsachse M des Behälters B und des Verschlusselementes V im Inneren des Behälters B eine Aufbewahrungshülse 24 für die nachstehend noch näher erläuterte Applikatoreinheit 30 vorgesehen ist. Die Aufbewahrungshülse 24 besitzt im Wesentlichen einen rotationssymmetrischen Querschnitt und ist an ihrem im Behälterinneren liegenden Ende 24a mit einem im Wesentlichen senkrecht zur Mittellängsachse M des Behälters B und des Verschlusselementes V verlaufenden Boden verschlossen. An dem zu diesem Boden 24a gegenüberliegenden Ende 24b ist die Aufbewahrungshülse 24 zum einen einstückig mit einer Wand des Kanals 22 und im Übrigen mit der sich bis auf die Öffnung für den Kanal 22 ebenfalls im Wesentlichen senkrecht zur Mittellängsachse M erstreckenden Deckwand 26 des Behälters B verbunden. Durch diese Ausgestaltung gelangt die Applikatoreinheit 30, die in die Aufbewahrungshülse 24 eingeschoben werden kann, an keiner Stelle in Kontakt mit dem im Inneren des Behälters B befindlichen Produkt.

Das Verschlusselement V besitzt, wie dies bereits vorstehend erwähnt worden, die Applikatoreinheit 30 sowie ein nachstehend noch näher erläutertes Griffelement 40. Die Applikatoreinheit 30 besteht im Wesentlichen aus dem eigentlichen Applikatorelement 32, welches sich am freien Ende der Applikatoreinheit 30 befindet, d.h. bei in die Aufbewahrungshülse 24 eingeschobener Applikatoreinheit 30 in der Nähe des Bodens 24a der Aufbewahrungshülse 24, wie dies aus Fig. 3 entnehmbar ist. Darüber hinaus weist die Applikatoreinheit 30 ein Verbindungselement 34 in Form eines sich von dem Applikatorelement 32 zu dem Griffelement 40 leicht konisch erweiternden Stabes 34 auf, der aus Kunststoff hergestellt ist. Dieser Stab 34 dient dazu, das Applikatorelement 32 mit dem Griffelement 40 zu verbinden. Der Stab 34 ist hierzu an seinem dem Applikatorelement 32 gegenüberliegenden Ende mit einer kreisringförmigen Verbindungsfläche 34a versehen, die sich über eine im wesentlichen senkrecht zur Mittellängsachse M verlaufende Stufe 34b von dem Stab 34 koaxial zur Mittellängsachse M nach außen erstreckt und deren Außendurchmesser dem Innendurchmesser des Griffelementes 40 entspricht. Der Stab 34 kann mittels Kleben, Ultraschallschweißen usw. dann mit dem Griffelement 40 verbunden werden. Der Stab 34 bzw. die Applikatoreinheit 30 kann aber auch mit dem Griffelement 40 des Verschlusselements V fest aber lösbar, beispielsweise zum Zwecke eines späteren Austausches, verrastet werden.

Die Stufe 34b des Verbindungsstabes 34 weist auf ihrer bei auf dem Behälter B aufgesetzten Verschlusselement V zu dem Behälter B weisenden Seite eine Dichtfläche 34c auf, die im wesentlichen senkrecht zur Mittellängsachse M verläuft und mittels der die Austrittsöffnung 20 bei auf dem Behälter B aufgesetzten Verschlusselement V mediumsdicht verschlossen werden kann.

Um die Applikatoreinheit 30 bzw. das Verschlusselement V sicher mit dem Behälter B zu verbinden, weist die Applikatoreinheit 30 im Übergang von dem Verbindungselement 34 zu dem Applikatorelement 32 eine ringwulstartige Verdickung 34d auf, die mit einer entsprechenden ringförmigen Ausnehmung 24c in der Aufbewahrungshülse 24 in lösbaren Rasteingriff gelangt.

Das Verschlusselement V besitzt, wie bereits vorstehend erläutert, das Griffelement 40, das im Wesentlichen hohlzylindrisch ausgebildet und aus Kunststoff hergestellt ist. An seiner bei auf den Behälter B aufgesetztem Verschlusselement V von dem Behälter B wegweisenden Ende 40a ist das Verschlusselement 40 mit einer Deckenwand verschlossen, die auch als Standfläche für die Austragvorrichtung dienen kann. An dem gegenüberliegenden Ende 40b ist das Verschlusselement mit einem Innengewinde 42 versehen, welches in Eingriff mit dem Außengewinde 18 des Halses 16 des Behälters B gelangt.

Das Applikatorelement 32 der Applikatoreinheit 30 kann je nach Einsatzzweck und/oder aufzutragendem Produkt geformt sein. In Fig. 3 weist das Applikatorelement 32 die Form eines schräg abgeschnittenen Zylinders auf. In den Figuren 2a bis 2f sind verschiedene weitere Ausgestaltungen für das Applikatorelement 32, die alle mit den gleichen Bezugszeichen bezeichnet sind, wiedergegeben. In der Fig. 2a ist ein zu dem in Fig. 3 gezeigtem ähnlich geformtes Applikatorelement 32 wiedergegeben, das an seiner Außenseite beflockt ist. Demgegenüber zeigt die Fig. 2b ein Applikatorelement in Form einer an ihrer Spitze keilförmig abgeschrägten Bürste. In Fig. 2c ist das Applikatorelement 32 als spachtelförmiges Element ausgebildet. Demgegenüber zeigt Fig. 2d ein Applikatorelement 32 in Form eines Schwammes. Fig. 2e ist ein Applikatorelement, welches ebenfalls durch einen Schwamm gebildet ist, der an seiner Außenseite beflockt ist. Schließlich zeigt Fig. 2f ein Applikatorelement 32, das aus einem Schwamm besteht, welcher aber gegenüber dem Verbindungsstab 34 drehbar ist. Bis auf die Ausführungsform gemäß Fig. 2c sind alle dargestellten Applikatoreinheiten 30 mit der Ringwulst 34d versehen.

## Patentansprüche

1. Auftragvorrichtung für ein flüssiges, gelartiges, pastöses oder pulverförmiges Produkt, insbesondere für ein kosmetisches Produkt, mit einem Behälter (B), in dem ein aufzutragendes Produkt aufgenommen ist und der zumindest eine Austrittsöffnung (20) für das gespeicherte Produkt enthält, mit einer Applikatoreinheit (30) und mit einem Verschlusselement (V), an dem die Applikatoreinheit (30) angebracht ist und das mit dem Behälter (B) reversibel in der Weise verbunden ist, dass bei mit dem Behälter (B) verbundenen Verschlusselement (V) dieses die Austrittsöffnung (20) für das Produkt verschließt, wobei der Behälter (B) Mittel zum aktiven Fördern des darin befindlichen Produkts aufweist, **dadurch gekennzeichnet, dass** eine in das Innere des Behälters (B) ragende, nach außen hin offene und gegenüber dem Produkt vollständig abgeschlossene Aufbewahrungshülse (24) zum Aufnehmen der Applikatoreinheit (30) bei mit dem Behälter (B) verbundenen Verschlusselement (V) vorgesehen ist, die im Wesentlichen koaxial zur Mittellängsachse (M) des Behälters (B) angeordnet ist, und dass die Austrittsöffnung (20) für das Produkt dezentral zur Mittelachse (M) des Behälters (B) angeordnet ist.

2. Auftragvorrichtung nach Anspruch 1,
**dadurch gekennzeichnet, dass** die Mittel zum aktiven Förden durch eine zumindest teilweise elastische Ausgestaltung des Behälters (B) gebildet sind.

3. Auftragvorrichtung nach Anspruch 1,
**dadurch gekennzeichnet, dass** die Mittel zum aktiven Förden durch eine mit dem Behälterinneren in Wirkverbindung stehende Pumpeinrichtung gebildet sind.

4. Auftragvorrichtung nach einem der Ansprüche 1 bis 3,
**dadurch gekennzeichnet, dass** die Öffnungsweite der Austrittsöffnung (20) kleiner ist als der Außendurchmesser der Applikatoreinheit (30).

5. Auftragvorrichtung nach einem der Ansprüche 1 bis 4,
**dadurch gekennzeichnet, dass** die Aufbewahrungshülse (24) zu den sich in Längsrichtung des Behälters (B) erstreckenden Behälterwänden beabstandet ist.

6. Auftragvorrichtung nach einem der Ansprüche 1 bis 5,
**dadurch gekennzeichnet, dass** im Inneren der Aufbewahrungshülse (24) Festlegmittel (24c) zum reversiblen Festlegen der Applikatoreinheit (30) vorgesehen sind.

7. Auftragvorrichtung nach einem der Ansprüche 1 bis 6,
**dadurch gekennzeichnet, dass** die Applikatoreinheit (30) zumindest an ihrem freien Ende ein Applikatorelement (32) aufweist und dass im Inneren der Aufbewahrungshülse (24) ein Formungsabschnitt vorgesehen ist, der bei in der Aufbewahrungshülse (24) angeordneter Applikatoreinheit (30) das Applikatorelement (32) zur Aufrechterhaltung der Form des Applikatorelements (32) und/oder zur Wiederherstellung der Form des Applikatorelements (32) umschließt.

8. Auftragvorrichtung nach einem der Ansprüche 1 bis 7,
**dadurch gekennzeichnet, dass** die Applikatoreinheit (30) zumindest an ihrem freien Ende ein Applikatorelement (32) aufweist, das über ein Verbindungselement (34) der Applikatoreinheit (30), vorzugsweise ein Stab, mit dem Verschlusselement (V) verbunden ist.

9. Auftragvorrichtung nach einem der Ansprüche 1 bis 8,
**dadurch gekennzeichnet, dass** das Verschlusselement (V) zumindest eine Dichtfläche (34c) aufweist, die bei mit dem Behälter (B) verbundenen Verschlusselement (V) die Austrittsöffnung (20) für das Produkt dicht abschließt.

10. Auftragvorrichtung nach einem der Ansprüche 1 bis 9,
**dadurch gekennzeichnet, dass** die Applikatoreinheit (30) zumindest an ihrem freien Ende mit einem Applikatorelement (32) versehen ist, dessen Material einen antibakteriell wirksamen Stoff enthält.

## Claims

1. Applicator device for a liquid, gel, paste or powdered product, especially a cosmetic product, with a container (B), in which a product to be applied is stored, and which provides at least one outlet opening (20) for the stored product, with an applicator unit (30) and with a closure element (V), to which the applicator unit (30) is attached and which is reversibly connected to the container (B) in such a manner that, when the closure element (V) is connected to the container (B), the latter closes the outlet opening (20) for the product, wherein the container (B) provides means for the active conveyance of the product disposed therein,
**characterised in that**
a storage sleeve (24) for the storage of the applicator unit (30) projecting into the interior of the container (B), open to the outside and completely closed off relative to the product when the closure element (V) is connected to the container (B), which is disposed substantially coaxially to the central longitudinal axis (M) of the container (B), is provided, and that the outlet opening (20) for the product is disposed eccentrically relative to the central axis (M) of the container (B).

2. Applicator device according to claim 1,
**characterised in that**
the means for the active conveyance is formed by an at least partially elastic design of the container (B).

3. Applicator device according to claim 1,
**characterised in that**
the means for the active conveyance is formed by a pump device disposed in an active connection with the interior of the container.

4. Applicator device according to any one of claims 1 to 3,
**characterised in that**
the aperture width of the outlet opening (20) is smaller than the external diameter of the applicator unit (30).

5. Applicator device according to any one of claims 1 to 4,
**characterised in that**
the storage sleeve (24) is disposed at a distance from the container walls extending in the longitudinal direction of the container (B).

6. Applicator device according to any one of claims 1 to 5,
**characterised in that**
locking means (24c) for the reversible locking of the applicator unit (30) are provided in the interior of the storage sleeve (24).

7. Applicator device according to any one of claims 1 to 6,
**characterised in that**
the applicator unit (30) provides an applicator element (32) at least at its free end, and that a shaping portion is provided in the interior of the storage sleeve (24), which encloses the applicator element (32) when the applicator unit (30) is disposed in the storage sleeve (24), in order to maintain the shape of the applicator element (32) and/or to restore the shape of the applicator element (32).

8. Applicator device according to any one of claims 1 to 7,
**characterised in that**
the applicator unit (30) provides at least at its free end an applicator element (32), which is connected via a connecting element (34) of the applicator unit (30), preferably a rod, to the closure element (V).

9. Applicator device according to any one of claims 1 to 8,
**characterised in that**
the closure element (V) provides at least one sealing surface (34c), which tightly seals the outlet opening (20) for the product when the closure element (V) is connected to the container (B).

10. Applicator device according to any one of claims 1 to 9,
**characterised in that**
the applicator unit (30) is provided at least at its free end with an applicator element (32), the material of which contains an antibacterially-active substance.

## Revendications

1. Dispositif d'application pour un produit se présentant sous forme de liquide, de gel, de pâte ou de poudre, notamment pour un produit cosmétique, avec un réservoir (B) dans lequel est reçu un produit à appliquer et qui présente au moins un orifice de sortie (20) pour le produit emmagasiné, avec une unité applicatrice (30) et avec un élément de fermeture (V) sur lequel est installée l'unité applicatrice (30) et qui est relié ou uni de manière réversible au réservoir (B) de telle sorte que, lorsque l'élément de fermeture (V) est relié ou uni au réservoir (B), cet élément ferme l'orifice de sortie (20) pour le produit, sachant que le réservoir (B) présente des moyens permettant de transférer activement le produit qui se trouve à l'intérieur, **caractérisé en ce qu'**il est prévu un manchon de rangement (24) qui fait saillie à l'intérieur du réservoir (B), est ouvert vers l'extérieur et est totalement fermé par rapport au produit, manchon qui est réalisé pour recevoir l'unité applicatrice (30) lorsque l'élément de fermeture (V) est assemblé au réservoir (B) et qui est disposé sensiblement coaxialement à l'axe médian longitudinal (M) du réservoir (B), et **en ce que** l'orifice de sortie (20) pour le produit est disposé de manière décentrée par rapport à l'axe médian (M) du réservoir (B).

2. Dispositif d'application selon la revendication 1, **caractérisé en ce que** les moyens pour le transfert actif sont formés par une configuration au moins partiellement élastique du réservoir (B).

3. Dispositif d'application selon la revendication 1, **caractérisé en ce que** les moyens pour le transfert actif sont formés par un organe de pompage qui se trouve en liaison fonctionnelle avec l'intérieur du réservoir.

4. Dispositif d'application selon l'une des revendications 1 à 3, **caractérisé en ce que** la largeur d'ouverture de l'orifice de sortie (20) est inférieure au diamètre extérieur de l'unité applicatrice (30).

5. Dispositif d'application selon l'une des revendications 1 à 4, **caractérisé en ce que** le manchon de rangement (24) est distant des parois du réservoir qui s'étendent dans la direction longitudinale du réservoir (B).

6. Dispositif d'application selon l'une des revendications 1 à 5, **caractérisé en ce que** des moyens d'immobilisation (24c) sont prévus à l'intérieur du manchon de rangement (24) pour immobiliser l'unité applicatrice (30) de manière réversible.

7. Dispositif d'application selon l'une des revendications 1 à 6, **caractérisé en ce que** l'unité applicatrice (30) présente au moins à son extrémité libre un élément applicateur (32), et **en ce qu'**est prévue à l'intérieur du manchon de rangement (24) une partie de formage qui, lorsque l'unité applicatrice (30) est disposée dans le manchon de rangement (24), entoure l'élément applicateur (32) pour conserver la forme de l'élément applicateur (32) et/ou pour rétablir la forme de l'élément applicateur (32).

8. Dispositif d'application selon l'une des revendications 1 à 7, **caractérisé en ce que** l'unité applicatrice (30) présente au moins à son extrémité libre un élément applicateur (32) qui est relié à l'élément de fermeture (V) par l'intermédiaire d'un élément de liaison (34) de l'unité applicatrice (30), de préférence d'une tige.

9. Dispositif d'application selon l'une des revendications 1 à 8, **caractérisé en ce que** l'élément de fermeture (V) présente au moins une surface d'étanchéité (34c) qui, lorsque l'élément de fermeture (V) est assemblé au réservoir (B), ferme hermétiquement l'orifice de sortie (20) pour le produit.

10. Dispositif d'application selon l'une des revendications 1 à 9, **caractérisé en ce que** l'unité applicatrice (30) est pourvue au moins à son extrémité libre d'un élément applicateur (32) dont le matériau contient une substance à action anti-bactérienne.
